# EUROPÄISCHE PATENTSCHRIFT

(11) **EP 3 285 003 B1**
(45) Veröffentlichungstag und Bekanntmachung des Hinweises auf die Patenterteilung: **09.01.2019**
(21) Anmeldenummer: 16177413.8
(22) Anmeldetag: 01.07.2016
(51) Int. Cl.: F22B 1/28

(54) **DAMPFBÜGELEISEN**
STEAM IRON
FER À REPASSER À VAPEUR

(30) Priorität: 16.06.2016 DE 202016103207 U
(43) Veröffentlichungstag der Anmeldung: 21.02.2018
(73) Patentinhaber: Chan, Chi Kin, Kowloon 999077 (HK)
(72) Erfinder: Chan, Chi Kin, Kowloon 999077 (HK)
(74) Vertreter: Sun, Yiming

(56) Entgegenhaltungen:
- EP-A1- 0 696 706
- WO-A1-88/00316
- US-A- 5 388 180
- US-A1- 2011 265 354

## Beschreibung

### Technisches Gebiet

Die vorliegende Erfindung betrifft das technische Gebiet eines Dampfbügeleisens, und bezieht sich insbesondere auf ein elektrisches Dampfbügeleisen.

Insbesondere bezieht sich die Erfindung auf ein elektrisches Dampfbügeleisen, umfassend einen Maschinenträger sowie ein an den Maschinenträger angeschlossenes Bügeleisen, wobei in dem Maschinenträger eine Wasserversorgungseinrichtung vorgesehen ist, umfassend weiter eine Verdampfungsvorrichtung umfassend eine Heizeinrichtung und eine Temperatursteuereinrichtung, wobei die Heizeinrichtung einen ersten Heizkörper und einen zweiten Heizkörper umfasst, wobei der erste Heizkörper mit einer Vorwärmekammer versehen ist und der zweite Heizkörper mit einer Verdampfungskammer versehen ist; wobei die Temperatursteuereinrichtung zum Steuern der Temperatur des ersten Heizkörpers ausgebildet ist, wobei die Vorwärmekammer ein Wassereinlassloch aufweist, um das Wasser in die Vorwärmekammer zuzuführen, ein Wasserauslassloch der Vorwärmekammer mit einem Wassereinlassloch der Verdampfungskammer verbunden ist, und die Verdampfungskammer noch mit einem Dampfausstossloch versehen ist; wobei die Wassertemperatur innerhalb der Vorwärmekammer über Raumtemperatur, aber unter 100°C liegt.

### Stand der Technik

Ein gattungsgemäßes elektrisches Dampfbügeleisen geht hervor aus der EP 0 696 706 A1.

Das elektrische Bügeleisen ist eines der beliebtesten modernen Haushaltsgeräte und dient zum Bügeln der Kleidung. Beim Platzieren der Kleidung kommen die Fälle wie Falten, Verwölben und Schrumpfen häufig vor. In diesem Moment kann sich das Bügeleisen auf der Kleidung hin und her bewegen, damit die Kleidung wieder gerade, steif, ordentlich und glatt wird. Derzeit findet ein elektrothermisches Bügeleisen am häufigsten Verwendung, wie ein in der chinesischen Patentliteratur unter Nr. CN 201080569 Y erwähntes elektrisches Dampfbügeleisen, welches ein Außengehäuse, einen Wassertank, einen Maschinenträger sowie eine Heizeinrichtung zum Erwärmen einer Bodenplatte, an welcher eine Verdampfungskammer vorgesehen ist, und gleichzeitig ein selbstständiger Dampfkessel vorgesehen ist, umfasst, wobei die Dampftröpfchen in der Verdampfungskammer beseitigt werden können und die Reinheit des aus der Bodenplatte ausgestossenen Dampfs sichergestellt werden kann, indem der durch Dampfkessel erzeugte Dampf in die Bodenplatte eindringt, und gleichzeitig die Verdampfungskammer den Dampf weiter erwärmt. Bei derartigem elektrischen Bügeleisen verbleibt beim Beenden der Freigabe des Dampfs noch Wasser im Dampfkessel, und noch weiterer Dampf wird kontinuierlich erzeugt, so dass noch Dampf für eine lange Zeit aus der Bodenplatte ausgestossen wird, und das sogenannte "Langzeitdampf-Phänomen" auftritt, und nicht benutzerfreundlich ist. Ein in der chinesischen Patentliteratur unter Nr. CN 203411837 U erwähntes elektrisches Dampfbügeleisen umfasst ein Außengehäuse, einen Wassertank, einen Maschinenträger sowie eine Heizeinrichtung zum Erwärmen einer Bodenplatte, wobei das Wasser direkt aus dem Wassertank in die Verdampfungskammer der Bodenplatte eintritt und darin verdampft wird. Bei derartigem elektrischen Bügeleisen kommt es in großer Wassermenge leicht zur Wasssereinspritzung, und einer unwünschenswerten Bügelwirkung. Daher besteht im Stand der Technik noch ein größerer Raum für Verbesserungen.

### Inhalt der vorliegenden Erfindung

Die Aufgabe der vorliegenden Erfindung besteht darin, ein elektrisches Dampfbügeleisen mit einer Verdampfungsvorrichtung bereitzustellen, wodurch das Langzeitdampf-Phänomen und Wasserausstoss aus dem Stand der Technik überwunden werden und eine sehr wünschenswerte Bügelwirkung erzielt wird, und eine einfache Bedienung möglich ist.
Um die obige Aufgabe zu lösen, sind die in der vorliegenden Erfindung verwendeten technischen Lösungen wie folgt ausgeführt:
Das elektrische Dampfbügeleisen nach der vorliegenden Erfindung umfasst einen Maschinenträger sowie ein an den Maschinenträger angeschlossenes Bügeleisen, wobei in dem Maschinenträger eine Wasserversorgungseinrichtung vorgesehen ist, und umfasst weiter eine Heizeinrichtung und eine Temperatursteuereinrichtung, wobei die Heizeinrichtung einen ersten Heizkörper und einen zweiten Heizkörper umfasst, wobei der erste Heizkörper mit einer Vorwärmekammer versehen ist und der zweite Heizkörper mit einer Verdampfungskammer versehen ist; wobei die Temperatursteuereinrichtung zum Steuern der Temperatur des ersten Heizkörpers ausgebildet ist, wobei die Vorwärmekammer ein Wassereinlassloch aufweist, um das Wasser in die Vorwärmekammer zuzuführen, ein Wasserauslassloch der Vorwärmekammer mit einem Wassereinlassloch der Verdampfungskammer verbunden ist, und die Verdampfungskammer noch mit einem Dampfausstossloch versehen ist; wobei die Wassertemperatur innerhalb der Vorwärmekammer über Raumtemperatur, aber unter 100°C liegt, wobei die Verdampfungskammer innerhalb des Bügeleisens vorgesehen ist, die Vorwärmekammer innerhalb des Maschinenträgers oder des Bügeleisens vorgesehen ist, und das Wassereinlassloch der Vorwärmekammer mit der Wasserversorgungseinrichtung verbunden ist, und das Gewicht des ersten Heizkörpers niedriger als 200g ist.
Durch die vorliegende Erfindung werden das übliche Langzeitdampf-Phänomen und Wasserausstoss aus dem Stand der Technik überwunden und eine sehr wünschenswerte Bügelwirkung erzielt, und eine verbesserte Benutzererfahrung und einfache Bedienung ist möglich.

Gemäß der obigen Lösung ist es vorgesehen, dass die Wassertemperatur innerhalb der Vorwärmekammer über 50°C aber unter 100°C liegt, so dass die Temperaturdifferenz zwischen der Vorwärmekammer und der Verdampfungskammer verringert wird und das Wasserausstosssphänomen weiter verhindert wird.

Gemäß der obigen Lösung ist es vorgesehen, dass die Temperatursteuervorrichtung eine der Gruppe von einem PCT-Heizblech, einem sprungartigen Temperatursteuervorrichtung, einer einstellbaren Temperatursteuervorrichtung oder einem Thermostat ist. Dies ermöglicht, nicht nur die Vorwärmetemperatur zu steuern, sondern auch die Temperatureinstellung durch den Benutzer zu erleichtern.

Gemäß der obigen Lösung ist es vorgesehen, dass an dem ersten Heizkörper ein oder mehrere Heizelemente vorgesehen sind. Insbesondere bei mehreren Heizelementen kann die Erwärmungseffizienz wirksam erhöht werden.

Gemäß der obigen Lösung ist es vorgesehen, dass an dem zweiten Heizkörper ein oder mehrere Heizelemente vorgesehen sind. Insbesondere bei mehreren Heizelementen kann die Erwärmungseffizienz wirksam erhöht werden.

Gemäß der obigen Lösung ist es vorgesehen, dass in der Vorwärmekammer ein Flusskanal derart vorgesehen ist, dass das Wasser beim Durchströmen der Vorwärmekammer in vollem Umfang erwärmt wird, um den Energieverbrauch zu reduzieren und die Erwärmungseffizienz zu verbessern.

Gemäß der obigen Lösung ist es vorgesehen, dass in der Verdampfungskammer ein Flusskanal derart vorgesehen ist, dass das Wasser beim Durchströmen der Verdampfungskammer in vollem Umfang erwärmt wird, um den Energieverbrauch zu reduzieren und die Erwärmungseffizienz zu verbessern.

Gemäß der obigen Lösung ist es vorgesehen, dass die Wasserversorgungseinrichtung einen Wassertank und eine Wasserpumpe umfasst, wobei die Wasserpumpe eine mechanische Pumpe oder elektromagnetische Vibrationspumpe ist. Dadurch wird der Wasserversorungsprozess einfacher und bequemer.

Für das elektrische Dampfbügeleisen der vorliegenden Erfindung wird eine eigenständige thermische Behandlung umgesetzt. Vor allem wird durch eine Vorwärmekammer das Wasser vorgewärmt und das Hochtemperaturwasser erzeugt. Das Hochtemperaturwasser erwärmt wiederum über die Verdampfungskammer das vorgewärmte Wasser weiter und dadurch wird der Dampf erzeugt zum Bügeln der Kleidung. Es wird nicht aufgrund einer zu großen Heiß-Kalt-Differenz zum Wasserausstoss kommen. Da die Wassertemperatur in der Vorwärmekammer unter 100°C liegt, wird innerhalb der Vorwärmekammer kein Dampfdruck entstehen. So wird das Wasser in der Vorwärmekammer beim Anhalten der Wasserversorgungseinrichtung nicht in die Verdampfungskammer eintreten und der darin erzeugte Dampf wird nicht ausgestossen. Dadurch kann vermieden werden, dass nach der Verwendung noch das Langzeitdampf-Phänomen vorliegt, also dass der Dampf noch kontinuierlich ausgestossen wird. Außerdem ist das Gewicht des ersten Heizkörpers niedriger als 200g. Diese Ausgestaltung ist geeignet für Niederleistungsgerät und weist die Vorteile wie niedere Leistung und niedere Kosten usw. auf. In der vorliegenden Erfindung werden die Eigenschaften von Wasser und Dampf kombiniert, und die Verdampfungsstruktur wird vernünftig verteilt und ausgestaltet. Dadurch kann der Dampfeffekt gegenüber den bisherigen Lösungen erheblich verbessert werden, so dass die Temperatur des ausgestossenen Dampfs höher wird und der Dampf stärker wird, die Bügelwirkung wünschenswerter wird. Daher erhält man beim Bügeln eine angenehmere Erfahrung.

### Kurze Beschreibung der Zeichnungen

Fig. 1 ist eine strukturelle Darstellung der vorliegenden Erfindung.

In den Figuren:
1. Maschinenträger
2. Verbindungsrohr
3. Bügeleisen
4. Wasserversorungseinrichtung
5. Erster Heizkörper
6. Verdampfungskammer
7. Vorwärmekammer
8. Zeiter Heizkörper

### Ausführliche Beschreibung von Ausführungsformen

Anhand von Figuren und Ausführungsbeispielen werden die technischen Lösungen der vorliegenden Erfindung nachfolgend erläutert:
Eine Verdampfungsvorrichtung in einem elektrischen Dampfbügeleisen nach der vorliegenden Erfindung umfasst eine Heizeinrichtung und eine Temperatursteuereinrichtung. Die Heizeinrichtung umfasst einen ersten Heizkörper 5 und einen zweiten Heizkörper 8, wobei der erste Heizkörper 5 mit einer Vorwärmekammer 7 versehen ist und der zweite Heizkörper 8 mit einer Verdampfungskammer 6 versehen ist. Die Temperatursteuereinrichtung ist zum Steuern der Temperatur des ersten Heizkörpers 5 ausgebildet, wobei die Vorwärmekammer 7 ein Wassereinlassloch aufweist, um das Wasser in die Vorwärmekammer 7 zuzuführen, ein Wasserauslassloch der Vorwärmekammer 7 mit einem Wassereinlassloch der Verdampfungskammer 6 verbunden ist, und die Verdampfungskammer 6 noch mit einem Dampfausstossloch versehen ist. Die Wassertemperatur innerhalb der Vorwärmekammer liegt über Raumtemperatur, aber unter 100°C, und das Gewicht des ersten Heizkörpers ist niedriger als 200g. Durch die vorliegende Erfindung werden das übliche Langzeitdampf-Phänomen und Wasserausstoss aus dem Stand der Technik überwunden und kann eine sehr wünschenswerte Bügelwirkung erzielt werden, und eine verbesserte Benutzererfahrung und einfachere Bedienung sind möglich. Das Gewicht des ersten Heizkörpers ist so vorgesehen, dass es niedriger als 200g ist. Diese Ausgestaltung ist geeignet für einen Einsatz unter Niederleistung und ermöglicht niedrigere Kosten.

Spezifisch ist es vorgesehen, dass die Wassertemperpatur innerhalb der Vorwärmekammer 7 über 50°C aber unter 100°C liegt. Somit wird die Temperaturdifferenz zwischen der Vorwärmekammer 7 und der Verdampfungskammer 6 verringert und das Wasserausstossphänomen wird weiter verhindert. Die Temperatursteuereinrichtung wird zum Steuern der Temperatur des ersten Heizkörpers verwendet, damit die Wassertemperatur in der Vorwärmekammer 7 unter 100°C liegt. Durch diese Temperatursteuereinrichtung wird die Vorwärmetemperatur präziser gesteuert. Die Temperatursteuervorrichtung ist einer der Gruppe von einem PCT-Heizblech, einem sprungartigen Temperatursteuervorrichtung, einer einstellbaren Temperatursteuervorrichtung oder einem Thermostat. Dies ermöglicht, nicht nur die Vorwärmetemperatur zu steuern, sondern auch die Temperatureinstellung durch den Benutzer zu erleichtern.

Spezifisch ist vorgesehen, dass an dem ersten Heizkörper 5 ein oder mehrere Heizelemente vorgesehen sind und gleichmäßig innerhalb des ersten Heizkörpers 5 verteilt sind. Die gleichmäßig verteilten Heizelemente erwärmen gleichmäßig den ersten Heizkörper 5 und erhöhen die Erwärmungseffizienz. Gleichzeitig sind an dem zweiten Heizkörper ein oder mehrere Heizelemente vorgesehen und gleichmäßig innerhalb des zweiten Heizkörpers 8 verteilt. Die gleichmäßig verteilten Heizelemente erwärmen gleichmäßig die Verdampfungskammer 6 und erhöhen die Erwärmungseffizienz.

Alternativ ist es vorgesehen, dass in der Vorwärmekammer 7 ein bogenförmiger Flusskanal derart vorgesehen ist, dass das Wasser beim Durchströmen der Vorwärmekammer 7 in vollem Umfang erwärmt wird, um den Energieverbrauch zu reduzieren und die Erwärmungseffizienz zu verbessern; dass in der Verdampfungskammer 6 ein bogenförmiger Flusskanal derart vorgesehen ist, dass das Wasser beim Durchströmen der Verdampfungskammer 6 in vollem Umfang erwärmt wird, um den Energieverbrauch zu reduzieren und die Erwärmungseffizienz zu verbessern.

Wie Fig. 1 zeigt, stellt die vorliegende Erfindung ein elektrisches Dampfbügeleisen bereit, umfassend einen Maschinenträger 1 sowie ein über ein Verbindungsrohr 2 an den Maschinenträger 1 angeschlossenes Bügeleisen 3, wobei in dem Maschinenträger 1 eine Wasserversorgungseinrichtung 4 vorgesehen ist. Die Wasserversorgungseinrichtung 4 umfasst einen Wassertank und eine Wasserpumpe, wobei die Wasserpumpe eine mechanische Pumpe oder elektromagnetische Vibrationspumpe ist. Der erste Heizkörper 5 ist ebenfalls innerhalb des Maschinenträgers 1 vorgesehen, selbstverständlich kann der erste Heizkörper 5 auch innerhalb des Bügeleisens 3 vorgesehen sein. Der erste Heizkörper 5 und der zweite Heizkörper 6 sind jeweils mit einer Temperatursteuereinrichtung versehen, um die Erwärmungstemperatur innerhalb der beiden zu steuern. Der Wassertank und die Wasserpumpe sind miteinander verbunden. Die Wasserpumpe ist über eine Leitung an ein Wassereinlassloch der Vorwärmekammer 7 angeschlossen, das Wasserauslassloch der Vorwärmekammer 7 ist über eine Leitung an das Wassereinlassloch der Verdampfungskammer 6 angeschlossen, das Dampfausstossloch der Verdampfungskammer 6 ist wiederum an eine Dampfausstossstelle einer Bodenplatte des Bügeleisens 3 angeschlossen.

Während des Einsatzes pumpt die Wasserpumpe das Wasser aus dem Wassertank in die Vorwärmekammer 7 ab. Das Wasser, welches durch die Vorwärmekammer 7 fließt und durch den ersten Heizkörper 5 erwärmt wird, erreicht eine Temperatur von 50°C bis 100°C und bildet das Hochtemperaturwasser, und wird weiter in die Verdampfungskammer transportiert. Das Wasser wird durch den zweiten Heizkörper 8 zum zweiten Mal erwärmt und in vollem Umfang verdampft, und erzeugt einen starken Dampf, welcher aus dem Dampfausstossloch der Verdampfungskammer 6 ausgestossen wird. Dieser starke und kräftiger Dampf wird zum Bügeln der Kleidung verwendet. Wenn das Wasser durch die Vorwärmekammer 7 fließt und vorgewärmt wird, tritt das erzeugte Hochtemperaturwasser wieder in die Verdampfungskammer 6 ein. Es wird nicht aufgrund einer zu großen Temperaturdifferenz der beiden Stellen zum Wasserausstoss kommen. Die beim Bügeln der Kleidung entstehende Wasserlache wird erheblich reduziert. Wenn die Pumpe das Pumpen beendet, entsteht in der Vorwärmekammer 7 kein Dampfdruck, weil die Wassertemperatur in der Vorheizkammer 7 niedriger als 100°C ist. Daher wird das Wasser nicht in die Verdampfungskammer 6 gedrückt, um zu vermeiden, dass nach dem Anhalten der Wasserpumpe das in der Vorwärmekammer 7 befindliche Wasser nach Eintritt in die Verdampfungskammer 6 den Dampf kontinuierlich erzeugt und der Dampf weiter freigegeben wird.

Für die Verdampfungsvorrichtung und das elektrische Dampfbügeleisen der vorliegenden Erfindung wird eine eigenständige thermische Behandlung umgesetzt. Vor allem wird durch eine Vorwärmekammer 7 das Wasser vorgewärmt und das Hochtemperaturwasser erzeugt. Das Hochtemperaturwasser erwärmt wiederum über die Verdampfungskammer 6 das vorgewärmte Wasser weiter und dadurch wird der Dampf erzeugt zum Bügeln der Kleidung. Es wird nicht aufgrund einer zu großen Heiß-Kalt-Differenz zum Wasserausstoss kommen. Da die Wassertemperatur in der Vorwärmekammer 5 unter 100°C liegt, wird innerhalb der Vorwärmekammer 5 kein Dampfdruck entstehen. So wird das Wasser in der Vorwärmekammer beim Anhalten der Wasserversorgungseinrichtung 4 nicht in die Verdampfungskammer eintreten und der darin erzeugte Dampf wird nicht ausgestossen. Dadurch kann vermieden werden, dass nach der Verwendung noch das Langzeitdampf-Phänomen vorliegt, also dass der Dampf noch kontinuierlich ausgestossen wird. In der vorliegenden Erfindung werden die Eigenschaften von Wasser und Dampf kombiniert, und die Verdampfungsstruktur wird vernünftig verteilt und ausgestaltet. Dadurch kann der Dampfeffekt gegenüber den bisherigen Lösungen erheblich verbessert werden, so dass die Temperatur des ausgestossenen Dampfs höher wird und der Dampf stärker wird, die Bügelwirkung wünschenswerter wird. Daher erhält man beim Bügeln eine angenehmere Erfahrung.

Die obigen genannten sind vorteilhafte Ausführungsformen. Die auf Grundlage der wesentlichen Strukturen, Merkmale und Prinzipien der vorliegenden Erfindung vorgenommenen äquivalenten Modifikationen oder Umformungen weichen nicht von dem technischen Rahmen der vorliegenden Erfindung ab.

## Patentansprüche

1. Elektrisches Dampfbügeleisen, umfassend einen Maschinenträger (1) sowie ein an den Maschinenträger angeschlossenes Bügeleisen (3), wobei in dem Maschinenträger eine Wasserversorgungseinrichtung (4) vorgesehen ist, umfassend weiter eine Verdampfungsvorrichtung umfassend eine Heizeinrichtung und eine Temperatursteuereinrichtung, wobei die Heizeinrichtung einen ersten Heizkörper (5) und einen zweiten Heizkörper (8) umfasst, wobei der erste Heizkörper mit einer Vorwärmekammer (7) versehen ist und der zweite Heizkörper (8) mit einer Verdampfungskammer (6) versehen ist; wobei die Temperatursteuereinrichtung zum Steuern der Temperatur des ersten Heizkörpers ausgebildet ist, wobei die Vorwärmekammer ein Wassereinlassloch aufweist, um das Wasser in die Vorwärmekammer zuzuführen, ein Wasserauslassloch der Vorwärmekammer mit einem Wassereinlassloch der Verdampfungskammer verbunden ist, und die Verdampfungskammer noch mit einem Dampfausstossloch versehen ist; wobei die Wassertemperatur innerhalb der Vorwärmekammer über Raumtemperatur, aber unter 100°C liegt, **dadurch gekennzeichnet, dass** die Verdampfungskammer innerhalb des Bügeleisens vorgesehen ist, die Vorwärmekammer innerhalb des Maschinenträgers oder des Bügeleisens vorgesehen ist, und das Wassereinlassloch der Vorwärmekammer mit der Wasserversorgungseinrichtung verbunden ist, und dass das Gewicht des ersten Heizkörpers niedriger als 200g ist.

2. Elektrisches Dampfbügeleisen nach Anspruch 1, **dadurch gekennzeichnet, dass** die Temperatursteuerung zum Steuern der Temperatur des ersten Heizkörpers derart ausgebildet ist, dass ist die Wassertemperatur innerhalb der Vorwärmekammer über 50°C aber unter 100°C liegt.

3. Elektrisches Dampfbügeleisen nach Anspruch 2, **dadurch gekennzeichnet, dass** die Temperatursteuervorrichtung eine der Gruppe von einem PCT-Heizblech, einem sprungartigen Temperatursteuervorrichtung, einer einstellbaren Temperatursteuervorrichtung oder einem Thermostat ist.

4. Elektrisches Dampfbügeleisen nach Anspruch 1, **dadurch gekennzeichnet, dass** an dem ersten Heizkörper ein oder mehrere Heizelemente vorgesehen sind.

5. Elektrisches Dampfbügeleisen nach Anspruch 1, **dadurch gekennzeichnet, dass** an dem zweiten Heizkörper ein oder mehrere Heizelemente vorgesehen sind.

6. Elektrisches Dampfbügeleisen nach Anspruch 1, **dadurch gekennzeichnet, dass** in der Vorwärmekammer ein Flusskanal derart vorgesehen ist, dass das Wasser beim Durchströmen der Vorwärmekammer in vollem Umfang erwärmt wird.

7. Elektrisches Dampfbügeleisen nach Anspruch 1, **dadurch gekennzeichnet, dass** in der Verdampfungskammer ein Flusskanal derart vorgesehen ist, dass das Wasser beim Durchströmen der Verdampfungskammer in vollem Umfang erwärmt wird.

8. Elektrisches Dampfbügeleisen nach Anspruch 1, **dadurch gekennzeichnet, dass** die Wasserversorgungseinrichtung einen Wassertank und eine Wasserpumpe umfasst, wobei die Wasserpumpe eine mechanische Pumpe oder elektromagnetische Vibrationspumpe ist.

## Claims

1. Electric steam iron, comprising a machine support (1) and an iron (3) connected to the machine support, wherein a water supply device (4) is provided in the machine support, comprising further an evaporation device comprising a heating device and a temperature controlling device, wherein the heating device comprises a first heater (5) and a second heater (8), wherein the first heater is provided with a preheating chamber (7) and the second heater (8) is provided with an evaporation chamber (6); wherein the temperature controlling device is configured for controlling the temperature of the first heater, wherein the preheating chamber has a water inlet hole for supplying the water into the preheating chamber, a water outlet hole of the preheating chamber is connected with a water inlet hole of the evaporation chamber, and the evaporation chamber is still provided with a steam ejection hole; wherein the water temperature within the preheating chamber lies above room temperature, but below 100°C, **characterized in that** the evaporation chamber is provided within the iron, the preheating chamber is provided within the machine support or the iron, and the water inlet hole of the preheating chamber is connected with the water supply device, and that the weight of the first heater is lower than 200g.

2. Electric steam iron according to claim 1, **characterized in that** the temperature controlling device for controlling the temperature of the first heater is configured for having the water temperature within the preheating chamber to lie above 50°C but below 100°C.

3. Electric steam iron according to claim 2, **characterized in that** the temperature controlling device is one of the group of a PCT heating metal sheet, a sudden temperature controlling device, an adjustable temperature controlling device, and a thermostat.

4. Electric steam iron according to claim 1, **characterized in that** one or more heating elements are provided at the first heater.

5. Electric steam iron according to claim 1, **characterized in that** one or more heating elements are provided at the second heater.

6. Electric steam iron according to claim 1, **characterized in that** a flow channel is provided in the preheating chamber for having the water fully heated when flowing through the preheating chamber.

7. Electric steam iron according to claim 1, **characterized in that** a flow channel is provided in the evaporation chamber for having the water fully heated when flowing through the evaporation chamber.

8. Electric steam iron according to claim 1, **characterized in that** the water supply device comprises a water tank and a water pump, wherein the water pump is a mechanical pump or an electromagnetic vibration pump.

## Revendications

1. Fer à repasser électrique à vapeur, comprenant un support d'appareil (1) ainsi qu'un fer à repasser (3) raccordé sur le support d'appareil, dans le support d'appareil étant prévu un système d'alimentation d'eau (4), comprenant par ailleurs un dispositif d'évaporation disposant d'un système de chauffe et d'un système de contrôle de la température, le système de chauffe comprenant un premier corps chauffant (5) et un deuxième corps chauffant (8), le premier corps chauffant étant muni d'une chambre de préchauffage (7) et le deuxième corps chauffant (8) étant muni d'une chambre d'évaporation (6) ; le système de contrôle de la température étant conçu pour contrôler la température du premier corps chauffant, la chambre de préchauffage comportant un trou d'apport d'eau destiné à alimenter l'eau dans la chambre de préchauffage, un trou d'évacuation d'eau de la chambre de préchauffage étant relié avec un trou d'apport d'eau de la chambre d'évaporation, la chambre d'évaporation étant encore munie d'un trou d'expulsion de la vapeur ; la température de l'eau à l'intérieur de la chambre de préchauffage étant supérieure à la température ambiante, mais inférieure à 100 °C, **caractérisé en ce que** la chambre d'évaporation est prévue à l'intérieur du fer à repasser, la chambre de préchauffage est prévue à l'intérieur du support d'appareil ou du fer à repasser et le trou d'apport d'eau de la chambre de préchauffage est relié avec le système d'alimentation d'eau et **en ce que** le poids du premier corps chauffant est inférieur à 200 g.

2. Fer à repasser électrique à vapeur selon la revendication 1, **caractérisé en ce que** le contrôle de la température destiné à contrôler la température du premier corps chauffant est conçu de telle sorte que la température de l'eau à l'intérieur de la chambre de préchauffage soit supérieure à 50 °C, mais inférieure à 100 °C.

3. Fer à repasser électrique à vapeur selon la revendication 2, **caractérisé en ce que** le dispositif de contrôle de température en est un du groupe comprenant une plaque chauffante PCT, un dispositif de régulation brusque de la température, un dispositif de régulation réglable de la température ou un thermostat.

4. Fer à repasser électrique à vapeur selon la revendication 1, **caractérisé en ce que** sur le premier corps chauffant sont prévus un ou plusieurs éléments chauffants.

5. Fer à repasser électrique à vapeur selon la revendication 1, **caractérisé en ce que** sur le deuxième corps chauffant sont prévus un ou plusieurs éléments chauffants.

6. Fer à repasser électrique à vapeur selon la revendication 1, **caractérisé en ce que** dans la chambre de préchauffage, un canal d'écoulement est prévu de telle sorte que lors de la traversée de la chambre de préchauffage, l'eau soit pleinement chauffée.

7. Fer à repasser électrique à vapeur selon la revendication 1, **caractérisé en ce que** dans la chambre d'évaporation, un canal d'écoulement est prévu de telle sorte que lors de la traversée de la chambre d'évaporation, l'eau soit pleinement chauffée.

8. Fer à repasser électrique à vapeur selon la revendication 1, **caractérisé en ce que** le système d'alimentation d'eau comprend un réservoir d'eau et une pompe à eau, la pompe à eau étant une pompe mécanique ou une pompe électromagnétique vibrante.
